# EUROPÄISCHE PATENTSCHRIFT

(11) **EP 1 111 581 B1**
(45) Veröffentlichungstag und Bekanntmachung des Hinweises auf die Patenterteilung: **09.07.2003**
(21) Anmeldenummer: 99125742.9
(22) Anmeldetag: 23.12.1999
(51) Int. Cl.: G10G 7/00, A45F 3/04

(54) **Behältnis für Musikinstrument mit Abdeckpolstern an den Schultergurten**
Case for musical instrument comprising cushioning covers on the shoulder straps
Etui pour instrument musical comprenant des éléments de recouvrement et de rembourrage aux bretelles

(43) Veröffentlichungstag der Anmeldung: 27.06.2001
(73) Patentinhaber: Wilfer, Hans-Peter, 08258 Markneukirchen (DE)
(72) Erfinder: Wilfer, Hans-Peter, 08258 Markneukirchen (DE)
(74) Vertreter: Zech, Stefan Markus Dipl.-Phys.

(56) Entgegenhaltungen:
- EP-A- 0 756 266
- FR-A- 2 325 334
- US-A- 2 611 519

## Beschreibung

Die vorliegende Erfindung betrifft ein Behältnis für Musikinstrumente, insbesondere für Gitarren mit einer verschließbaren Hülle zur Aufnahme des Musikinstrumentes und mit mindestens einem, vorzugsweise zwei Schultergurten, die außen an der Hülle in oberen Befestigungspunkten und unteren Befestigungspunkten angreifen, wobei die Schultergurte mindestens an ihren den oberen Befestigungspunkten zugewandten Enden Verbindungseinrichtungen zur lösbaren Befestigung des Schultergurtes aufweisen gemäß dem Oberbegriff des Anspruches 1.

Zum Transport von Musikinstrumenten, insbesondere von Gitarren und Baßgitarren haben sich Taschen oder Koffer durchgesetzt, die sich verhältnismäßig bequem geschultert transportieren lassen. Die Schultergurte sind aus-vielfältigen Gründen meist lösbar befestigt und können somit bedarfweise abgenommen werden. Hierzu sind Verbindungseinrichtungen zwischen Schultergurt und der Hülle des Behältnisses vorgesehen, die beispielsweise eine Öse und einen Karabiner umfassen können.

Die Verbindungseinrichtungen, insbesondere Karabiner, Schnallen, Haken oder dergleichen wirken sich jedoch beim geschulterten Transport des Musikinstrumentes störend aus und sind als unangenehme Druckstellen dem Benutzer im Schulterbereich lästig.

Die Aufgabe der vorliegenden Erfindung besteht darin, ein Behältnis für Musikinstrumente zu schaffen, das sich trotz abnehmbarer Schultergurte wesentlich bequemer transportieren läßt.

Diese Aufgabe wird mit einem Behältnis nach den Merkmalen des Anspruches 1 gelöst.Vorteilhafte Weiterbildungen sind in den Unteransprüchen angegeben. Ein Kerngedanke der vorliegenden Erfindung besteht darin, ein Abdeckpolster an der Hülle oder am Schultergurt derart anzuordnen, daß es einen Teil der Verbindungseinrichtungen überdeckt. Durch diese Maßnahme wird der von den Verbindungseinrichtungen ausgeübte Druck abgefedert und auf eine größere Fläche verteilt. Das Abdeckpolster sorgt für eine wesentlich gleichmäßigere Lastverteilung im Schulterbereich des Benutzers.

Die Erfindung ist nicht auf Behältnisse für Gitarren beschränkt, sondern findet Anwendung auf Behältnisse für jede Art von geschultert zu transportierenden Musikinstrumenten, wie Keyboards oder andere Tasteninstrumente, Drums (Schlagzeuge), Blech- und Blasinstrumente, Akkordeons, Mischpulte etc.
In einer zweckmäßigen Ausgestaltung umfassen die Verbindungseinrichtungen im oberen Befestigungspunkt eine Öse an der Hülle sowie einen Karabiner am oberen Ende des Schultergurtes. In diese Ausgestaltung lassen sich die Schultergurte einerseits einfach anbringen bzw. lösen, andererseits werden die störenden Auswirkungen derartiger Verbindungseinrichtungen auf den Tragekomfort durch das Abdeckpolster praktisch vollkommen beseitigt

In einer besonders vorteilhaften Ausgestaltung ist das Abdeckpolster im Bereich des oberen Befestigungspunktes mit seinem ersten Ende an der Hülle des Behältnisses permanent befestigt. Sein freies Ende kann so bei von der Hülle gelöstem Schultergurt parallel zur Hülle festgelegt werden, so daß der hüllenseitige Teil der Verbindungseinrichtungen, beispielsweise metallische Ösen o.a. zwischen Hülle und Abdeckpolster abgedeckt sind. In dieser zweckmäßigen Ausgestaltung erfüllt das Abdeckpolster eine Doppelfunktion. Einerseits liegt es beim Transport zwischen dem Schulterbereich des Benutzers und den Verbindungseinrichtungen. Andererseits überdeckt es in seiner um 180° verschwenkten Stellung den hüllenseitigen Teil der oberen Verbindungseinrichtungen, so daß das Behältnis für Musikinstrumente hier keine störenden Angriffspunkte bietet.

In einer bevorzugten Weiterbildung läßt sich das freie Ende des Abdeckpolsters mittels eines Klettelements an der Hülle festlegen, an der korrespondierend ein entsprechendes Klettelement angeordnet ist. Mittels eines Klettelements läßt sich.das Abdeckpolster mit nur einem Handgriff in der gewünschten Lage fixieren. Klettelemente sind darüber hinaus vergleichsweise weiche und gewichtssparende Befestigungsmittel.

Um Relativbewegungen zwischen Abdeckpolster und Schultergurt beim Transport des Behältnisses zu vermeiden, läßt sich zweckmäßigerweise das freie Ende mit seinem Klettelement auch an einem korrespondierend angeordnetem Klettelement des Schultergurtes festlegen. Hierdurch wird ein Verrutschen des Abdeckpolsters aus seiner schützenden Stellung unterhalb des Schultergurtes verhindert.

Die Erfindung wird auch hinsichtlich weiterer Merkmale und Vorteile anhand der Beschreibung eines Ausführungsbeispieles unter Bezugnahme auf die Figuren 1 bis 3 näher erläutert.

Hierbei zeigen:
- Fig. 1: eine erste Ausführungsform des erfindungsgemäßen Behältnis für Musikinstrumente in einer skizzenhaften Darstellung,
- Fig. 2: eine Detailansicht zur Erläuterung der Ausführungsform nach Fig. 1,
- Fig. 3: die Ausführungsform nach Fig. 1 bei abgenommenen Schultergurten und umgeklapptem Abdeckpolster.

In Fig. list ein Behältnis für Musikinstrumente, hier für eine Gitarre oder eine Baßgitarre, dargestellt, das eine verschließbare Hülle 11 zur Aufnahme der Gitarre oder Baßgitarre und zwei Schultergurte 12, 13 aufweist. Mittels der Schultergurte 12, 13 läßt sich das Behältnis nach Art eines Rucksacks schultern, was den Transport gerade von schweren Musikinstrumenten erheblich erleichtert. Die Schultergurte 12, 13 sind jeweils an oberen Befestigungspunkten 14, 15 und unteren Befestigungspunkten 16, 17 an der Hülle 11 lösbar befestigt. Wie auch bei Rucksäcken üblich, liegen bei der dargestellten Ausführungsform die oberen Befestigungspunkte 14, 15 näher beisammen als die unteren Befestigungspunkte 16, 17. Die Schultergurte 12, 13 umfassen einen dünnen Abschnitt 31 und einen dickeren, gepolsterten Abschnitt 32. Der gepolsterte Abschnitt 32 ist jeweils für den oberen Bereich, den oberen Befestigungspunkten 14, 15 zugewandt vorgesehen. Der dünne Abschnitt 31 dagegen schließt sich am gepolsterten Abschnitt 32 jeweils den unteren Befestigungspunkten 16, 17 zugewandt an.

Die Schultergurte 12, 13 sind vorteilhafterweise in ihrer Länge einstellbar ausgebildet, so daß sie optimal an die Anatomie des jeweiligen Benutzers angepaßt werden können. Die (nicht gezeigte) Längeneinstellmittel können insbesondere im Bereich des dünnen Abschnitts ausgebildet sein, wobei in einer denkbaren Ausführungsform der dünne Abschnitt 31 zweigeteilt und mit dazwischen liegender Schnalle nach Art einer Gürtelschnalle in seiner Länge verstellbar ist.

An den oberen Befestigungspunkten 14, 15 zugewandten oberen Enden 18, 19 der Schultergurte 12, 13 sind Verbindungseinrichtungen 20, 21 angeordnet, die hier jeweils hüllenseitig eine metallische Öse 29 und am Schultertragegurt 12, 13 einen Karabiner 30 umfassen. Für die unteren Befestigungspunkte 16, 17 sind entsprechende Ösen 33, 34 und Karabiner 35, 36 vorgesehen. Die Ösen 29, 33, 34 können in einem U-förmig umgelegten, textilen Besatz 37, 38 eingenäht und durch Festnähen des textilen Besatzes 37, 38 an der Hülle 11 befestigt sein.

Unterhalb des textilen Besatzes 37, 38 im Bereich der oberen Befestigungspunkte 14, 15 sind jeweils ein Abdeckpolster 22, 23 mit einem ersten Ende 24 an der Hülle befestigt, vorzugsweise festgenäht. Das gegenüberliegende freie Ende 25 des Abdeckpolsters 22, 23 läßt sich in zwei verschiedene Positionen verbringen, wobei in einer ersten Position das freie Ende 25 zu den unteren Befestigungspunkten 16, 17 der Hülle 11 hin gerichtet ist, so daß das Abdeckpolster 22 die Verbindungseinrichtung 20 mit Öse 29 und Karabiner 30 in der Weise überdeckt, daß es zwischen den Verbindungseinrichtungen 20 und der Hülle 11 zu liegen kommt. Damit das Abdeckpolster 22 aus dieser Position nicht verrutschen kann, weist es an seinem freien Ende 25 ein Klettelement 26 auf, das an einem entsprechend angeordneten Klettelement 28 des Schultergurtes festgelegt werden kann.

Die Festlegung des freien Endes 25 des Abdeckpolsters 22 am Klettelement 28 des Schultergurtes 12 läßt auch der Detailansicht nach Fig. 2 entnehmen. Wie in Fig. 2 dargestellt, sind Klettelement 26 und 28 so plaziert, daß das Abdeckpolster bei belastetem Schultergurt 12 an diesem festlegbar ist und so ein Verrutschen des Abdeckpolsters relativ zum Schultergurt 12 verhindert wird.

In Fig. 3 ist die weitere Funktion des Abdeckpolsters 22, 23 dargestellt, die durch Verschwenken in die zweite Stellung, von den unteren Befestigungspunkten 16, 17 weggerichtet, erreicht wird. In dieser Stellung ist das Abdeckpolster 22, 23 gegenüber der in Fig. 1 dargestellten Stellung um ca. 180 ° verschwenkt und mit dem bereits erwähnten Klettelement 26 auf in entsprechender Position an der Hülle 11 angeordnete Klettelemente 27 aufgedrückt und somit lösbar in dieser Position befestigt. Die Abdeckpolster 22, 23 decken in dieser Position gleichzeitig einen Teil der Verbindungseinrichtungen 20, 21, hier die metallische Öse 29 ab. Die metallische Öse 29 kann damit keine Beschädigungen hervorrufen oder sich ungewollt irgendwo verhaken.

Mit der vorbeschriebenen Neuerung läßt sich der Tragekomfort bei Behältnissen für Musikinstrumente ganz erheblich steigen, ohne daß hierdurch der Herstellungsaufwand oder das Gewicht des gesamten Behältnisses erheblich erhöht wird.

### Bezugszeichenliste

- 11: Hülle
- 12, 13: Schultergurt
- 14, 15: Obere Befestigungspunkte
- 16, 17: Untere Befestigungspunkte
- 18, 19: Obere Enden (Schultertragegurt)
- 20, 21: Verbindungseinrichtungen
- 22, 23: Abdeckpolster
- 24: Erstes Ende
- 25: Freies Ende
- 26: Klettelement
- 27: Klettelement
- 28: Klettelement
- 29: Öse
- 30: Karabiner
- 31: dünner Abschnitt
- 32: gepolsterter Abschnitt
- 33, 34: Ösen
- 35, 36: Karabiner
- 37, 38: textiler Besatz

## Patentansprüche

1. Behältnis für Musikinstrumente, insbesondere für Gitarren mit einer verschließbaren Hülle (11) zur Aufnahme des Musikinstrumentes und mit mindestens einem, vorzugsweise zwei Schultergurten (12, 13), die außen an der Hülle in oberen Befestigungspunkten (14, 15) und unteren Befestigungspunkten (16, 17) angreifen,
wobei die Schultergurte mindestens an ihren den oberen Befestigurigspunkten (14, 15) zugewandten Enden (18, 19) Verbindungseinrichtungen (20, 21) zur lösbaren Befestigung der Schultergurte (12, 13) aufweisen,
**dadurch gekennzeichnet,**
**daß** Abdeckpolster (22, 23) an der Hülle (11) oder am Schultergurt (12, 13) mindestens einen Teil der Verbindungseinrichtungen (20, 21) überdeckend angeordnet sind.

2. Behältnis nach Anspruch 1,
**dadurch gekennzeichnet,**
**daß** die Verbindungseinrichtungen (20, 21) am oberen Befestigungspunkt (14, 15) des Schultergurtes (12, 13) eine Öse (29) an der Hülle (11) des Behältnisses und einen Karabiner (30) am oberen Ende (18, 19) des Schultergurtes (12, 13) umfassen.

3. Behältnis nach Anspruch 1 oder 2,
**dadurch gekennzeichnet,**
**daß** jedem Schultergurt (12, 13) ein Abdeckpolster (22, 23) zugeordnet ist.

4. Behältnis nach einem der Ansprüche 1 bis 3,
**dadurch gekennzeichnet,**
**daß** das Abdeckpolster (22, 23) im Bereich der oberen Befestigungspunktes (14, 15) mit einem ersten Ende (24) an der Hülle (11) befestigt ist und ein freies Ende (25) aufweist, das bei von der Hülle (11) gelöstem Schultergurt (12, 13) parallel zur Hülle (11) festlegbar ist,
so daß der hüllenseitige Teil der Verbindungseinrichtungen (20, 21) zwischen Hülle (11) und Abdeckpolster (22, 23) abgedeckt ist.

5. Behältnis nach einem der Ansprüche 1 bis 4,
**dadurch gekennzeichnet,**
**daß** am freien Ende (25) des Abdeckpolsters (22, 23) eine Fixiereinrichtung, insbesondere ein Klettelement (26) und an der Hülle (11) korrespondierend eine Fixiereinrichtung, insbesondere ein Klettelement (27) angeordnet ist,
um das Abdeckpolster unter Überdeckung des oberen Befestigungspunktes (18, 19) parallel zur Hülle (11) festzulegen.

6. Behältnis nach einem der Ansprüche 1 bis 5,
**dadurch gekennzeichnet,**
**daß** am freien Ende (25) des Abdeckpolsters (22, 23) eine Fixiereinrichtung, insbesondere ein Klettelement (26) angeordnet ist und am Schultergurt (12, 13) innen korrespondierend ein Klettelement (28) angeordnet ist, um das freie Ende des Abdeckpolsters (22, 23) gegen Verrutschen am Schultergurt (12, 13) festzulegen.

## Claims

1. Container for musical instruments, in particular for guitars having a closable case (11) for accommodating the musical instrument and having at least one, preferably two shoulder straps (12, 13), which externally contact the case in upper attachment points (14, 15) and lower attachment points (16, 17), wherein the shoulder straps have connecting devices (20, 21) at least at their ends (18, 19) facing the upper attachment points (14, 15) for releasable attachment of the shoulder straps (12, 13), **characterised in that** covering cushions (22, 23) are arranged on the case (11) or on the shoulder strap (12, 13) covering at least a part of the connecting devices (20, 21).

2. Container according to claim 1, **characterised in that** the connecting devices (20, 21) comprise at the upper attachment point (14, 15) of the shoulder strap (12, 13), an eyelet (29) on the case (11) of the container and a carbine (30) at the upper end (18, 19) of the shoulder strap (12, 13).

3. Container according to claim 1 or 2, **characterised in that** a covering cushion (22, 23) is assigned to each shoulder strap (12, 13).

4. Container according to one of claims 1 to 3, **characterised in that** the covering cushion (22, 23) is attached to the case (11) in the region of the upper attachment points (14, 15) by a first end (24) and has a free end (25), which can be fixed parallel to the case (11) when a shoulder strap (12, 13) is released from the case (11), so that the case-side part of the connecting devices (20, 21) is covered between case (11) and covering cushion (22, 23).

5. Container according to one of claims 1 to 4, **characterised in that** a fixing device, in particular a Velcro element (26), is arranged at the free end (25) of the covering cushion (22, 23) and a fixing device, in particular a Velcro element (27), is arranged correspondingly on the case (11), in order to fix the covering cushion parallel to the case (11) while covering the upper attachment point (18, 19).

6. Container according to one of claims 1 to 5, **characterised in that** a fixing device, in particular a Velcro element (26), is arranged at the free end (25) of the covering cushion (22, 23) and a Velcro element (28) is arranged correspondingly on the inside of the shoulder strap (12, 13), in order to fix the free end of the covering cushion (22, 23) against sliding on the shoulder strap (12, 13).

## Revendications

1. Etui pour instruments de musique, en particulier pour guitares, avec une enveloppe fermant par serrure (11) pour loger l'instrument de musique et avec au moins une, de préférence deux bretelles (12, 13), qui viennent se fixer à l'extérieur sur l'enveloppe dans des points de fixation supérieurs (14, 15) et des points de fixation inférieurs (16, 17),
les bretelles présentant au moins à leurs extrémités (18, 19) du côté des points de fixation supérieurs. (14, 15) des dispositifs de raccordement (20, 21) pour la fixation amovible des bretelles (12, 13), **caractérisé en ce que**
des rembourrage de recouvrement (22, 23) sur l'enveloppe (11) ou sur la bretelle (12, 13) sont disposés de sorte à recouvrir au moins une partie des dispositifs de raccordement (20, 21).

2. Etui selon la revendication 1,
**caractérisé en ce que**
les dispositifs de raccordement (20, 21) au point de fixation supérieur (14, 15) de la bretelle (12, 13) comprennent un anneau (29) sur l'enveloppe (11) de l'étui et un mousqueton (30) à l'extrémité supérieure (18, 19) de la bretelle (12, 13).

3. Etui selon l'une quelconque des revendications 1 ou 2,
**caractérisé en ce qu'**
un rembourrage de recouvrement (22, 23) est affecté à chaque bretelle (12, 13).

4. Etui selon une des revendications 1 à 3,
**caractérisé en ce que**,
dans la zone du point de fixation supérieur (14, 15), le rembourrage de recouvrement (22, 23) est fixé avec une première extrémité (24) sur l'enveloppe (11) et présente une extrémité libre (25), qui peut être fixée parallèlement à l'enveloppe (11) quand la bretelle (12, 13) est décrochée de l'enveloppe (11),
de telle sorte que la partie côté enveloppe des dispositifs de raccordement (20, 21) est recouverte entre l'enveloppe (11) et le rembourrage de recouvrement (22, 23).

5. Etui selon l'une quelconque des revendications 1 à 4,
**caractérisé en ce qu'**
à l'extrémité libre (25) du rembourrage de recouvrement (22, 23) est disposé un dispositif de fixation, en particulier un élément Velcro (26) et **en ce que** sur l'enveloppe (11) est disposé un dispositif de fixation en correspondance, en particulier un élément Velcro (27),
pour fixer le rembourrage de recouvrement parallèlement à l'enveloppe (11) moyennant recouvrement du point de fixation supérieur (14, 15).

6. Etui selon l'une quelconque des revendications 1 à 5,
**caractérisé en ce qu'**
à l'extrémité libre (25) du rembourrage de recouvrement (22, 23) est disposé un dispositif de fixation, en particulier un élément Velcro (26) et **en ce que** sur l'intérieur de la bretelle (12, 13) est disposé en correspondance un élément Velcro (28), pour fixer l'extrémité libre du rembourrage de recouvrement (22, 23) et l'empêcher de se déplacer sur la bretelle (12, 13).
